# EUROPÄISCHE PATENTSCHRIFT

(11) **EP 0 223 995 B1**
(45) Veröffentlichungstag und Bekanntmachung des Hinweises auf die Patenterteilung: **17.01.1990**
(21) Anmeldenummer: 86114069.7
(22) Anmeldetag: 10.10.1986
(51) Int. Cl.: F28D 9/02, F28F 3/12, F28F 9/00

(54) **Wärmeaustauscher**
Heat exchanger
Echangeur de chaleur

(30) Priorität: 25.10.1985 DE 8530313 U; 20.01.1986 DE 8601296 U
(43) Veröffentlichungstag der Anmeldung: 03.06.1987
(73) Patentinhaber: ELPAG AG CHUR, CH-7001 Chur (CH)
(72) Erfinder: Bleckmann, Ingo, Dipl.-Ing. Dr. mont., A-5020 Salzburg (AT)
(74) Vertreter: Liedl, Gerhard, Dipl.-Phys.

(56) Entgegenhaltungen:
- EP-A- 0 044 561
- DE-A- 1 501 548
- DE-A- 2 547 374
- DE-A- 3 034 365
- DE-A- 3 137 296
- FR-A- 2 297 396
- FR-A- 2 339 830

## Beschreibung

Die Erfindung betrifft einen Wärmeaustauscher entsprechend den Merkmalen des Oberbegriffes des Anspruches 1.

Aus der FR-A 2 297 396 ist ein Wärmeaustauscher bekannt geworden, bei dem Hohlelemente je an einander gegenüberliegenden Schmalseften eine positive bzw. eine negative schwalbenschwanzför-' mige Profilierung besitzen, wobei sie beim Eingreifen der Profilierung des vorangehenden Einzelelementes mit einem nachfolgenden Einzelelement eine größere Einzelplatte des Wärmetauschers bilden. Weiterhin sind plattenförmige Halterungen im Abstand voneinander angeordnet, welche an den einander gegenüberliegenden Innenflächen Nuten besitzen, in welche die Hohlelemente mit ihren Profilierungen eingesteckt sind. Es ergibt sich so eine Anordnung aus im Abstand voneinander angeordneten Hohlelementen. Ein erstes Wärmeaustauschmedium fließt durch die Zwischenräume zwischen den Hohlelementen. Ein zweites Wärmeaustauschmedium fließt durch die Hohlräume in denselben. Zur Zuführung dieses Wärmeaustauschmediums sind Hilfsprofile erforderlich, die eine entsprechende Umlenkung desselben bewirken. Die Einlaß- und Auslaßöffnungen liegen in den Halterungen.

Der Erfindung liegt die Aufgabe zugrunde, die Zuführung der Wärmeaustauschmedienströme unter Vermeidung von Umlenkungen derselben und damit den Wärmeaustausch zu verbessern, so daß sich die Abmessungen des Wärmeaustauschers bei gleicher Leistung verringern lassen.

Die Lösung der Aufgabe ergibt sich aus den kennzeichnenden Merkmalen des Hauptanspruches.

. Die Unteransprüche beschreiben bevorzugte Ausführungsformen.

Die beiliegenden Zeichnungen zeigen ein Beispiel der Erfindung und zwar:
Fig. 1 eine aufgeschnittene, schaubildliche Ansicht des Wärmeaustauschers;
Fig. 2 einen Schnitt längs der Linie II-II in Fig. 1;
Fig. 3 einen Schnitt längs der Linie III-III in Fig. 1.
Fig. 4 in vergrößertem Maße einen Schnitt durch eine erste Ausführungsform eines plattenförmigen Hohlelementes;
Fig. 5 ähnlich Fig. 4 einen Schnitt durch eine zweite Ausführungsform eines plattenförmigen Hohlelements;
Fig. 6 in vergrößertem Maßstab eine Teilansicht des Wärmeaustauschers, aus welcher die einen schrägen Lufteinstrom bewirkenden Leitflächen ersichtlich sind;
Fig. 7 in vergrößertem Maßstab eine schaubildliche Ansicht, aus welcher die die Verwirbelung der Luft fördernden Eindellungen ersichtlich sind.

Der Wärmeaustauscher besteht aus plattenförmigen Hohlelementen 1, die an einander gegenüberliegenden Schmalseiten eine positive bogenförmige Profilierung 2 bzw. eine negative bogenförmige Profilierung 3 besitzen. Die in Großserie z.B. als fortlaufendes Aluminiumprofil, von dem die gewünschte Länge abgeschnitten wird, hergestellten plattenförmigen Hohlelemente 1 werden nacheinander in eine der vorzugsweise aus Kunststoffmaterial bestehenden Stirnwände 8 und 9 einer Halterung in Führungsnuten 14 bzw. 16 eingeschoben. Anschließend wird die andere Stirnwand 8 bzw.9 mit ihren Führungsnuten 14 bzw. 16 auf die Anordnung aufgedrückt. Dabei greift dann jeweils eine positive Profilierung 2 eines Elementes in die negative Profilierung 3 des vorangehenden Hohlelementes 1 ein.

Zwischen den Führungsnuten 14 und 16 sind Schlitze 10 angeordnet, die beim Einschieben der Hohlelemente 1 ein federndes Nachgeben der Stimwandabschnitte zwischen den Führungsnuten 14 und 16 ermöglichen und somit das Einschieben erleichtern.

Das zu behandelnde Wärmeaustauschmedium wird im Sinne der Pfeile 18 in die Zwischenräume zwischen den plattenförmigen Hohlelementen 1 eingeführt und im Sinne der Pfeile 19 wieder abgeführt. Da, wie aus Fig.1, linke Seite, ersichtlich, das Wärmeaustauschmedium auf die positive Profilierung 2 des ersten Hohlelementes trifft, ergibt sich eine entsprechende Vergrößerung der Strömerungsgeschwindigkeit. Durch schlitzförmige Einlaß- bzw. Auslaßöffnungen 21 wird im Sinne des Pfeiles 22 Kühlluft durch die plattenförmigen Hohlelemente 1 hindurchgeblasen.

Die Oberseite 5 bzw. Unterseite 6 jedes der plattenförmigen Hohlelemente 1 wird von Stegen 7 überdrückt, durch welche einerseits die Stabilität der Hohlelemente wesentlich verbessert wird. Andererseits wird durch die vorbeistreichende Kühlluft Wärme aus den Stegen 7 entzogen.

Durch die unmittelbare metallische Wärmeleitung zur Oberseite 5 bzw. zur Unterseite 6, die nicht durch Klebestellen od. dgl. unterbrochen ist, ergibt sich ein höherer Wirkungsgrad. Damit sind weniger Stege im Hohlraum notwendig, so daß der Strömungswiderstand und die Verstopfungsgefahr wesentlich geringer ist.

Als bevorzugtes Ausführungsbeispiel werden folgende Abmessungen angegeben:
- Abstand zwischen den Profilierungen 2 bzw. 3, 115 mm
- Länge des plattenförmigen Hohlelementes 235 mm
- Höhe des plattenförmigen Hohlelementes 8 mm
- Anzahlder Stege 7 bzw. der Luftführungskammem im plattenförmigen Hohlelement 18 bzw. 19.

Es wird also ein Aufbau eines Wärmeaustauschers ohne Klebearbeiten oder andere aufwendige Arbeitsvorgänge erreicht. Die plattenförmigen Hohlelemente 1 brauchen lediglich eingesteckt zu werden, wobei die Nuten 16, 18 etwas enger sind als dies der Höhe der plattenförmigen Hohlelemente 1 entspricht, so daß eine durch die Schlitze 10 geförderte elastische Aufbiegung und eine entsprechende Einspannung der plattenförmigen Hohlelemente erreicht wird. Der Wärmeübergang ist im Vergleich zu Wärmeaustauschern gleicher Größe erheblich verbessert.

Durch den gegenseitigen Eingriff der Profilierungen 2, 3 wird eine hohe Stabilität des Gesamtaufbaus erreicht, so daß die Halterung in den Stirnwänden 8, 9 ausreicht. Außerdem ergibt sich eine glatte Oberfläche der zusammengesetzten Platten ohne Behinderung des Stromes des ersten Wärmeaustauschmediums.

Die die Führungsnuten 14 bzw. 16 enthaltenden Stirnwände 8 und 9, welche vorzugsweise aus Kunststoffmaterial bestehen, besitzen Führungsbalken 23, welche durch schräg zur Längsachse der Stege 7 gestellte Platten 20 verbunden sind. Der in Richtung des Pfeiles 22 auftreffende Luftstrom wird durch die Platten 20 schräg auf die Stege 7 bzw. auf die Führungsstege 11 aufgeblasen, so daß eingangsseitig eine starke Verwirbelung der Luft stattfindet, die noch durch die Eindellungen 24, welche die Luft nach oben lenken, unterstützt wird.

Entsprechende praktische Versuche haben ergeben, daß der Wärmeübergang zwischen den beiden Wärmeaustauschmedien durch diese Ausbildung erheblich verbessert wird, was den Bau kleinerer Wärmeaustauscher bei gleicher Leistung oder eine höhere Leistung bei gleich großen Wärmeaustauschern ermöglicht.

Anstelle einer einzigen Eindellung 24 können mehrere z.B. auch hälbkugelförmige Eindellungen im Abstand voneinander vorgesehen sein, die sich bis zur Mitte der Einzelplatte oder auch darüber hinaus erstrecken.

## Patentansprüche

1. Wärmeaustauscher, bei dem eine Anzahl von mit ihren Stirnseiten im Eingriff miteinander stehenden, plattenförmigen Hohlelementen (1), die aus einem Hohlprofil mit den Luftstrom führenden Stegen bestehen, im Abstand voneinander gehalten werden, wobei ein erstes Wärmeaustauschmedium durch den Zwischenraum zwischen den Hohlelementen (1) und ein zweites Wärmeaustauschmedium durch die Hohlräume in den Hohlelementen (1) strömt und bei dem die Hohlelemente (1) in Nuten (14,16) eingesteckt sind, die an einander gegenüberliegenden Innenflächen von Halterungen angeordnet sind, und die Halterungen Einlaß- und Auslaßöffnungen für eines der Wärmeaustauschmedien besitzen, dadurch gekennzeichnet, daß die Nuten (14, 16) in den Halterungen über einen Großteil ihrer Länge schlitzförmige Einlaß- bzw. Auslaßöffnungen (21) für das durch die Stimöffnungen der Hohlräume der in die Nuten (14, 16) eingesteckten Hohlelemente (1) einströmende zweite Wärmeaustauschmedium bilden.

2. Wärmeaustauscher nach Anspruch 1, dadurch gekennzeichnet, daß zwischen den Stegen (7) Führungsstege (11) für den Luftstrom angeordnet sind, die von der Oberseite (5) bzw. Unterseite (6) des plattenförmigen Hohlelementes (1) nach innen abstehen.

3. Wärmeaustauscher nach Ansprüchen 1 und 2, dadurch gekennzeichnet, daß an der Halterung je schräg zu den Stegen (7) angeordnete Leitflächen (20) für das zweite Wärmeaustauschmedium angeordnet sind.

4. Wärmeaustauscher nach Ansprüchen 1 und 2, dadurch gekennzeichnet, daß die Unterseite oder die Oberseite der Einzelelemente hinter den Öffnungen der Führungskanäle Eindellungen (24) besitzt, durch welche der Querschnitt der Führungskanäle verringert wird.

5. Wärmeaustauscher nach einem der Ansprüche 1 bis 4, dadurch gekennzeichnet, daß die plattenförmigen Hohlelemente in die Halterungen (8, 9) eingeklebt sind.

## Claims

1. A heat exchanger in which a number of plate-shaped hollow elements (1) which are in engagement with each other with their ends and which comprise a hollow profile with web portions for guiding the air flow are held at a spacing from each other, wherein a first heat exchange medium flows through the intermediate space between the hollow elements (1) and a second heat exchange medium flows through the hollow spaces in the hollow elements (1), and in which the hollow elements (1) are fitted into grooves (14, 16) which are arranged at mutually oppositely disposed inside surfaces of holding means, and the holding means have inlet and outlet openings for one of the heat exchange media, characterised in that the grooves (14, 16) in the holding means, over a large part of the length thereof, form slot-shaped inlet and outlet openings (21) for the second heat exchange medium which flows in through the end openings of the hollow spaces of the hollow elements (1) which are fitted into the grooves (14, 16).

2. A heat exchanger according to claim 1 charact- terised in that arranged between the web portions (7) are guide web portions (11) for the air flow, which project inwardly from the top side (5) and the bottom side (6) respectively of the plate-shaped hollow element (1).

3. A heat exchanger according to claim 1 and claim 2 characterised in that guide surfaces (20) for the second heat exchange medium are arranged on the holding means, the guide surfaces each being arranged inclinedly with respect to the respective web portions (7).

4. A heat exchanger according to claim 1 and claim 2 characterised in that the bottom side or the top side of the individual elements, behind the openings of the guide passages, have inwardly disposed portions (24) which reduce the cross-section of the guide passages.

5. A heat exchanger according to one of claims 1 to 4 characterised in that the plate-shaped hollow elements are glued into the holding means (8, 9).

## Revendications

1. Echangeur de chaleur, comportant un certain nombre d'éléments creux (1) en forme de plaques, associés entre eux par leurs faces frontales et constitués par un profilé creux pourvu de nervures pour guider l'écoulement de l'air, ces éléments creux étant montés avec un intervalle entre deux éléments adjacents; un premier fluide d'échange thermique circulant dans l'espace ménagé entre les éléments creux (1), et un deuxième fluide d'échange thermique circulant dans les parties évidées des éléments creux (1); ces éléments creux (1) étant encastrés dans des rainures (14, 16) ménagées sur les faces internes opposées d'une structure de support dans laquelle sont prévues des ouvertures d'entrée et de sortie pour l'un des fluides d'échange thermique, caractérisé en ce que les rainures (14, 16) ménagées dans la structure de support constituent sur la plus grande partie de leur longueur des ouvertures en forme de fentes (21), pour l'entrée et la sortie du courant du deuxième fluide d'échange thermique qui passe par les orifices frontaux des parties évidées des éléments creux (1) encastrés dans les rainures (14, 16).

2. Echangeur de chaleur selon la revendication 1, caractérisé en ce que des nervures de guidage (11) sont prévues entre les nervures (7) pour canaliser l'écoulement de l'air, ces nervures de guidage (11) s'étendant en saillie vers l'intérieur de chaque élément creux en forme de plaque (1), à partir de la face supérieure (5) et de la face inférieure (6) de cet élément.

3. Echangeur de chaleur selon l'une des revendications 1 et 2, caractérisé en ce que des surfaces de guidage (20), orientées chacune obliquement par rapport aux nervures (7) sont disposées sur la structure de support pour le deuxième fluide d'échange thermique.

4. Echangeur de chaleur selon l'une des revendications 1 et 2, caractérisé en ce que la face inférieure ou la face supérieure de chacun des éléments creux (1), présente, en arrière des orifices des canaux de guidage, des déformations (24) qui ont pour effet de réduire la section transversale des canaux de guidage.

5. Echangeur de chaleur selon l'une des revendications 1 à 4, caractérisé en ce que les éléments creux en forme de plaques (1) sont fixés par collage à leurs supports (8, 9).
